# FASCICULE DE BREVET EUROPEEN

(11) **EP 0 518 771 B1**
(45) Date de publication et mention de la délivrance du brevet: **01.06.1994**
(21) Numéro de dépôt: 92401623.1
(22) Date de dépôt: 12.06.1992
(51) Int. Cl.: E04C 3/26, E01C 7/16, E01D 7/02

(54) **Perfectionnements aux procédés et dispositifs pour renforcer le béton à la compression et aux ouvrages en béton ainsi renforcés**
Verfahren und Vorrichtung zur Druckaufnahmeverstärkung von Beton und derart verstärkte Betonbauwerte
Method of and device for the reinforcement of the pressure load capacity of concrete and reinforced concrete structures

(30) Priorité: 13.06.1991 FR 9107228
(43) Date de publication de la demande: 16.12.1992
(73) Titulaire: FREYSSINET INTERNATIONAL et COMPAGNIE, F-13008 Marseille (FR)
(72) Inventeur: de la Fuente, Carlos, F-92000 Nanterre (FR)
(74) Mandataire: Behaghel, Pierre

(56) Documents cités:
- DE-A- 2 727 698
- DE-B- 1 251 505
- DE-C- 928 601
- DE-C- 940 608

## Description

L'invention est relative aux procédés et dispositifs destinés à renforcer un élément en béton travaillant à la compression à l'aide d'au moins une barre métallique ou analogue noyée au moins en partie dans cet élément et comprimée longitudinalement entre ses deux extrémités.

Cette technique permet d'amincir l'élément en béton considéré -et finalement de réduire son poids et son prix- pour une valeur donnée de sa résistance à la compression ou d'accroître cette résistance pour des dimensions données dudit élément.

Dans les solutions (par exemple DE-B-1 251 505) qui ont été proposées jusqu'à ce jour pour cette technique de renforcement du béton, l'une au moins des deux extrémités de la barre considérée déborde légèrement à l'extérieur de l'élément à renforcer et la compression longitudinale de la barre est exercée sur cette extrémité débordante, par rapport à l'autre, solidarisée de toute manière désirable avec une autre portion de l'élément considéré.

Cette compression est engendrée notamment à l'aide d'une masse pesante reposant sur ladite extrémité si la barre considérée est orientée verticalement ou plus généralement elle est engendrée à l'aide d'au moins une armature tendue s'étendant parallèlement à la barre et dont les deux extrémités sont ancrées respectivement sur deux blocs eux-mêmes solidarisés avec les deux extrémités de ladite barre.

Dans les modes de réalisation basés sur ces solutions, les longueurs des éléments de béton renforcés et des barres de renforcement sont modestes, et ce pour un certain nombre de raisons dont les suivantes :
- pour comprimer une barre en exerçant une poussée sur l'une de ses extrémités, il faut prévoir pour cette barre, du côté de cette extrémité, une surlongueur extérieure à l'élément en béton, surlongueur qui risque de flamber lors de l'exercice de la poussée considérée sur elle,
- même si des moyens sont prévus pour éviter que la barre adhère à la paroi du canal qui la reçoit dans le béton, les frottements entre cette barre et cette paroi ne sont pas négligeables et réduisent de proche en proche les transferts de poussée à exploiter : c'est ainsi que, si la barre est trop longue, la poussée exercée sur l'une de ses extrémités ne la met en compression que sur une portion de sa longueur.

L'invention a pour but, surtout, de remédier à ces divers inconvénients en permettant en particulier d'augmenter considérablement la portée des barres comprimées de renforcement du béton à la compression et de comprimer ces barres d'une manière simple et réglable avec précision, sans aucun risque de flambage, sans recours à des armatures auxiliaires et indépendamment de l'orientation desdites barres.

A cet effet, les dispositifs pour renforcer un élément en béton à la compression selon l'invention comprennent encore au moins une barre résistant à la compression longitudinale logée sans adhérence dans un canal évidé dans ledit élément et ils sont essentiellement caractérisés en ce que l'une au moins des deux extrémités de la barre est associée à un cadre rigide logé dans une cavité de l'élément accessible de l'extérieur de cet élément et agencé de façon à recevoir de manière amovible un générateur de poussée, un côté de ce cadre étant agencé de façon à faire prendre appui longitudinalement la barre sur le béton, directement ou non, dans le sens tendant à écarter ce béton de la barre et donc à résister à une poussée exercée en sens inverse, et son autre côté étant traversé par l'extrémité de barre concernée et étant agencé de façon à coopérer avec un organe unidirectionnel permettant successivement de faire repousser longitudinalement de façon réglable ladite extrémité par le générateur de poussée, puis de bloquer cette extrémité par rapport au cadre dans le sens correspondant à la rentrée de l'extrémité dans le cadre.

Dans des modes de réalisation avantageux, on a recours en outre à l'une et/ou à l'autre des dispositions suivantes :
- l'extrémité de barre considérée est filetée, la traversée du cadre par cette extrémité filetée est effectuée avec jeu au droit d'un alésage à face lisse et l'organe de blocage unidirectionnel est un écrou vissé sur l'extrémité filetée à l'extérieur du cadre,
- l'organe de blocage unidirectionnel est un mors tronconique fendu à surface extérieure tronconique et à surface intérieure cylindrique propre à entourer quasi-jointivement l'extrémité de barre considérée, et la traversée du cadre par cette barre est effectuée au droit d'un alésage tronconique propre à recevoir jointivement ledit mors,
- le côté du cadre opposé à celui traversé par l'extrémité de barre considérée est lui-même traversé par une extrémité d'une autre barre s'étendant dans le prolongement longitudinal de la première et coopère avec un organe de blocage unidirectionnel identique à celui précédemment mentionné,
- l'organe de poussée est un vérin hydraulique,
- le vérin hydraulique comprend une pluralité de vérins élémentaires montés en parallèle de façon à solliciter à l'écartement mutuel un carter comprenant les cylindres de ces vérins élémentaires et équipé d'une poignée et un palonnier solidaire des pistons desdits vérins élémentaires, l'ensemble du carter et du palonnier présentant la forme extérieure d'une valise dessinée et dimensionnée de façon à pouvoir être logée de manière facilement amovible dans le cadre avec prises d'appui du carter et du palonnier contre respectivement l'extrémité de barre à comprimer et le cadre ou l'extrémité contiguë d'une seconde barre à comprimer.

L'invention concerne également les ouvrages en béton sollicités au moins localement à la compression et renforcés par au moins un dispositif du genre décrit ci-dessus, et en particulier :
- des tronçons de ponts en béton montés en encorbellement ou porte-à-faux à partir d'une pile, tronçons caractérisés en ce qu'ils présentent un intrados renforcé de la manière indiquée ci-dessus,
- des poutres en béton dont les deux extrémités reposent respectivement sur deux appuis, poutres caractérisées en ce qu'elles présentent une portion supérieure renforcée de la manière indiquée ci-dessus,
- et des chaussées en béton caractérisées en ce qu'elles comportent, juxtaposée à une portion passive à soumettre à une compression horizontale longitudinale, au moins une portion active renforcée de la manière indiquée ci-dessus.

L'invention comprend, mises à part ces dispositions principales, certaines autres dispositions qui s'utilisent de préférence en même temps et dont il sera plus explicitement question ci-après.

Dans ce qui suit, l'on va décrire quelques modes de réalisation préférés de l'invention en se référant aux dessins ci-annexés d'une manière bien entendu non limitative.

La figure 1, de ces dessins, montre en coupe un élément de béton sollicité à la compression et renforcé par un dispositif à barre comprimée établi selon l'invention.

La figure 2 montre une variante également conforme à l'invention d'une portion du dispositif de la figure 1.

La figure 3 montre en coupe à plus petite échelle un autre élément de béton renforcé par un dispositif selon l'invention comprenant plusieurs barres comprimées montées en série.

Les figures 4 et 5 montrent, respectivement en coupe selon IV-IV, figure 5 et en vue en bout un vérin hydraulique conforme à l'invention pouvant faire partie des dispositifs de renforcement ci-dessus.

Les figures 6, 7 et 8 montrent une portion de pont en encorbellement renforcée selon l'invention, respectivement en vue en plan schématique, en coupe longitudinale verticale selon VII-VII, figure 6 et en coupe transversale selon VIII-VIII, figure 7.

Les figures 9, 10 et 11 montrent une poutre en béton reposant sur appuis à ses deux extrémités et renforcée selon l'invention, respectivement en vue en plan schématique, en coupe longitudinale verticale selon X-X, figure 9 et en coupe transversale selon XI-XI, figure 9.

Les figures 12, 13 et 14 montrent des tronçons de chaussée renforcés selon l'invention, respectivement en plan, en plan à plus grande échelle et en coupe verticale à encore plus grande échelle selon XIV-XIV, figure 13.

D'une façon générale, on se propose d'augmenter la résistance à la compression d'un élément en béton 1 présentant une relativement grande dimension selon une direction D et se présentant notamment sous la forme d'un poteau, voile ou poutre, ledit élément présentant, au moins localement, une dimension relativement petite selon une direction E perpendiculaire à D et étant sollicité à une forte compression selon cette direction D, ainsi que schématisé par des flèches F sur la figure 1.

On évide à cet effet dans l'élément 1 un canal cylindrique 2 s'étendant selon la direction D, dont la section droite, de préférence circulaire, est seulement un peu plus grande que la section droite d'une barre métallique 3 résistante à la compression axiale et on loge cette barre 3 dans ce canal 2.

La longueur de la barre 3 est inférieure à celle de l'élément 1 de sorte qu'aucune de ses extrémités ne déborde en dehors de cet élément.

De plus, des moyens sont prévus pour faire prendre appui longitudinalement les deux extrémités de la barre 3 contre des portions, de l'élément 1, fortement sollicitées à la compression en direction de cette barre et pour solliciter ladite barre 3 à la compression axiale après sa mise en place dans le canal 2.

A l'une au moins 3₁ des deux extrémités de la barre 3, la prise d'appui en question est réalisée par l'intermédiaire d'un dispositif qui permet non seulement la prise en charge de la compression considérée, mais aussi la création de celle-ci.

Ce dispositif comprend essentiellement un cadre rigide 4 logé dans une cavité 5 évidée dans l'élément 1 de façon telle que l'espace intérieur au cadre soit facilement accessible depuis l'extérieur dudit élément.

L'un des côtés 4₁ du cadre 4 est évidé par un alésage 6 lui-même traversé par l'extrémité 3₁ considérée de la barre 3, ce qui rend possible l'application longitudinale directe d'une poussée sur cette extrémité à partir d'un vérin approprié 7 introduit de façon amovible à l'intérieur du cadre 4.

Des moyens de blocage unidirectionnels sont prévus en outre :
- d'une part pour rendre possibles les légers déplacements longitudinaux de l'extrémité 3₁ de la barre 3 par rapport au cadre 4 dans le sens tendant à sortir cette extrémité du cadre, lors de l'application des poussées du vérin 7 sur elle,
- et d'autre part pour bloquer ensuite ladite extrémité par rapport au cadre 1 dans le sens de sa rentrée à l'intérieur du cadre, de façon à rendre possible ensuite la détente et l'enlèvement du vérin 7.

Deux modes de réalisation ont été illustrés pour ces moyens de blocage unidirectionnel de l'extrémité 3₁ de la barre 3.

Dans le premier mode de réalisation illustré sur la figure 1, l'alésage 6 présente une face cylindrique interne lisse, l'extrémité 3₁ est filetée et peut se déplacer librement dans l'alésage 6 et un écrou 8 présentant un filetage complémentaire de celui de l'extrémité 3₁ est monté sur cette dernière juste à l'extérieur du cadre 4.

En examinant la figure 1, on se rend compte que, dans ces conditions, l'extrémité 3₁ peut être repoussée vers la droite en vue d'être soumise à une compression axiale et que, pour maintenir ensuite la position relative obtenue entre l'extrémité 3₁ et le cadre 4 en fin de compression, il suffit de visser l'écrou 8 jusqu'à obtention de son contact avec le côté 4₁ du cadre 4.

Dans le deuxième mode de réalisation illustré sur la figure 2, l'alésage 6 présente une face intérieure tronconique divergente vers l'extérieur du cadre 4 et l'on a entouré l'extrémité 3₁, alors lisse ou pratiquement telle, par une bague fendue longitudinalement constituant mors d'ancrage d'une façon bien connue en soi, ladite bague présentant une face intérieure cylindrique propre à entourer jointivement l'extrémité 3₁ et une face extérieure tronconique propre à être logée jointivement dans l'alésage 6 complémentaire.

Le nombre des fentes longitudinales de ce bord est avantageusement égal à 3, de sorte que ledit mors est composé de trois clavettes identiques.

L'examen de la figure 2 permet de comprendre facilement le fonctionnement d'un tel mécanisme : dans tous les cas, c'est-à-dire que le mors 9 soit enfoncé axialement dans son logement 6 ou non, il est toujours possible de déplacer vers la droite l'extrémité 3₁ de la barre 3 ; mais les déplacements de cette extrémité vers la gauche sont interdits dès que le mors 9 se trouve en sa position enfoncée.

Dans un cas comme dans l'autre, on réalise ainsi un bon transfert des poussées axiales entre la barre 3 et le cadre 4 lorsque l'organe de blocage (8,9) est en sa position de blocage.

Pour ce qui est de la prise d'appui du cadre 4 contre l'élément en béton 1, on peut l'assurer tout simplement, comme illustré sur la figure 1, en élargissant le côté 4₂, dudit cadre, opposé au côté 4₁ de façon à constituer une plaque de poussée directement noyée dans la masse de béton sollicitée à la compression.

Selon une variante avantageuse, le côté 4₂ en question est conformé de la même façon que la côté 4₁ et associé, comme ce dernier, à une extrémité d'une barre disposée dans le prolongement de la barre 3 et destinée à travailler comme cette dernière à la compression.

Dans ce cas, le cadre 4 peut être considéré comme un "coupleur" entre les deux barres considérées, propre non seulement à transférer les forces de compression d'une barre à l'autre, mais aussi à engendrer cette force à partir du vérin 7.

C'est une telle hypothèse qui a été retenue dans la version illustrée sur la figure 3, où l'on trouve montées en série à l'aide de deux "coupleurs" 4 du genre de celui qui vient d'être décrit, trois barres 3 successives disposées dans le prolongement mutuel l'une de l'autre.

Il est bien entendu possible de donner au nombre desdits "coupleurs" 4 une valeur supérieure à 2, ce qui permet de travailler avec des "chapelets" de barres propres à transférer à une grande distance un effort de compression et donc de renforcer avec des barres comprimées des ouvrages en béton présentant des dimensions très supérieures à ceux renforcés jusqu'à ce jour par cette technique, ainsi qu'il sera explicité ci-après dans le cadre de plusieurs exemples d'application.

Dans de tels chapelets de barres, les deux extrémités de chacune des barres intermédiaires sont raccordées de la manière décrite ci-dessus à des cadres ou coupleurs de liaison.

A chacune des extrémités d'un tel chapelet, on prévoit des moyens répartiteurs de pression qui peuvent encore être constitués par des cadres terminaux du genre de celui illustré en 4 sur la figure 1 mais qui sont de préférence constitués chacun, plus simplement, par une plaque rigide de poussée 10 (figures 1 et 3) disposée perpendiculairement à la barre terminale 3 concernée, et en juxtaposition contre son extrémité, ladite plaque étant noyée dans le béton constitutif de l'élément 1 dans une zone de celui-ci sollicitée à la compression.

La plaque 10 peut être remplacée au moins en partie par une adhérence réalisée sur une longueur suffisante entre la face latérale du tronçon de barre voisin de l'extrémité considérée et la masse de béton environnante.

Pour ce qui est du vérin 7, on lui donne une forme facilement manipulable et propre à être introduite de façon facilement amovible à l'intérieur du cadre 4.

Dans un mode de réalisation avantageux qui a été illustré sur les figures 4 et 5, ce vérin est triple et comprend :
- un carter 11 évidé par trois cylindres 12 d'axes parallèles reliés par des canalisations 13 appropriées à une source extérieure de liquide sous pression (non représentée),
- et un palonnier 14 solidaire de trois pistons 15 logés de façon étanche dans les cylindres 12 et sollicités à l'enfoncement dans ces cylindres par des ressorts 16 à l'encontre de la pression hydraulique.

Le carter 11 est équipé d'une poignée 17 permettant de manipuler facilement l'ensemble.

Dans le mode de réalisation préféré illustré, le cadre 4 présente une forme rectangulaire allongée selon les directions des barres 3, de sorte que les côtés 4₁ et 4₂ sont les petits côtés du rectangle, les axes des vérins élémentaires 12, 15 composant le triple vérin sont disposés parallèlement l'un à l'autre dans un même plan parallèle à la direction d'introduction de ce triple vérin dans le cadre 4 et l'ensemble dudit triple vérin se présente sous la forme extérieure d'une valise bordée sur ses deux flancs extrêmes par des plots de poussée 18 et 19 ainsi que visible sur les figures 4 et 5.

Pour ce qui est des barres 3, on peut les constituer par des éléments monoblocs, de préférence enveloppés dans un tube mince de protection, notamment en acier.

Mais on peut également constituer les barres 3 par des faisceaux de fils ou tiges, ronds ou non, faisceaux eux-mêmes enveloppés par des tubes de protection.

En suite de quoi, et quel que soit le mode de réalisation adopté, on obtient finalement un dispositif comprenant au moins une barre comprimée, permettant de renforcer un élément en béton sollicité à la compression, dispositif dont la constitution résulte suffisamment de ce qui précède.

Pour mettre en oeuvre un tel dispositif, il suffit de prévoir dans une portion sollicitée à la compression d'un élément en béton 1 à renforcer au moins un canal 2 s'étendant selon la direction de la compression et garni d'une barre 3 associée à l'une au moins de ses extrémités à un cadre 4 du genre décrit ci-dessus logé dans une cavité 5 appropriée dudit élément 1, l'autre extrémité de ladite barre 3 étant elle-même agencée de façon à prendre appui, directement ou non, sur une portion de l'élément en béton 1 en sens inverse de la sollicitation à la compression de cette portion.

La compression de la barre 3 est ensuite très facilement obtenue en introduisant dans le cadre 4 un vérin 7 approprié, en chargeant ce vérin de façon à exercer sur l'extrémité 3₁ de la barre 3 la poussée désirée, puis en bloquant la liaison entre cette barre et le cadre 4, en détendant le vérin 7 et en le dégageant hors du cadre 4 et de l'élément 1.

La compression ainsi effectuée présente de nombreux avantages par rapport à celles antérieurement proposées, notamment en ce qu'elle n'exige de recours à aucune extrémité de barre en saillie hors de l'élément en béton 1 ni à aucune armature de tension auxiliaire et surtout en ce qu'elle rend possible le raccord en série d'une pluralité de barres comprimées 3, ce qui permet de traiter des ouvrages en béton de grande longueur.

Plusieurs exemples sont donnés ci-après de renforcement de tels ouvrages.

Le premier exemple illustré sur les figures 5 à 8 montre un tronçon de pont en béton 20 monté en encorbellement, c'est-à-dire en porte-à-faux, sur une pile 21 et composé de voussoirs successifs 22 rapportés longitudinalement les uns contre les autres.

Ce tronçon de pont comprend une dalle supérieure 23 et une voute inférieure (ou intrados) 24 qui sont entretoisées par des voiles verticaux 25.

La dalle 23 qui travaille à la traction est renforcée d'une façon connue en soi par des armatures de précontrainte 26 et la voûte inférieure 24 est armée de barres longitudinales 27 qui sont associées à des cadres ou "coupleurs" 28 du genre décrit ci-dessus et qui sont comprimées de la manière décrite ci-dessus.

Le second exemple illustré sur les figures 9 à 11 montre une poutre en béton 29 dont les deux extrémités reposent sur deux appuis 30 et qui est composée d'un plateau supérieur 31 relié à un plateau inférieur formant intrados 32 par des voiles verticaux 33.

Les voiles 33, dont la portion inférieure travaille à la traction, sont renforcés d'une façon connue en soi par des armatures de précontrainte 34.

Quant au plateau supérieur 31, qui travaille à la compression, il est renforcé par des barres longitudinales 35 comprimées associées à des cadres ou "coupleurs" 36 tels que décrits ci-dessus.

Le troisième exemple illustré sur les figures 12 à 14 concerne une chaussée en béton 37 composée de tronçons "passifs" relativement longs 38 entre lesquels sont interposés des tronçons "actifs" 39 plus courts.

Les tronçons "passifs" 38 sont soumis à une compression longitudinale engendrée au niveau des tronçons actifs par des barres longitudinales comprimées 40 associées à des cadres ou "coupleurs" 41 du type décrit ci-dessus.

Dans ce cas, chaque barre 40 a une extrémité associée à l'un des coupleurs 41 disposé dans un tronçon "actif" 39 et son autre extrémité est noyée de façon adhérente dans un tronçon passif 38 adjacent et vient en butée contre une plaque verticale 42 noyée dans ce tronçon 38.

Des joints appropriés 43 sont bien entendu interposés entre les tronçons de chaussée 38 et 39 de façon à rendre possibles leurs légères déformations mutuelles.

Comme il va de soi, et comme il résulte d'ailleurs déjà de ce qui précède, l'invention ne se limite nullement à ceux des modes de réalisation et d'application qui ont été plus particulièrement décrits ci-dessus; elle en embrasse au contraire toutes les variantes, notamment celles où l'une au moins des barres comprimées serait composée de plusieurs tronçons juxtaposés mutuellement bout à bout, les extrémités raboutées étant notamment guidées par un manchon rigide commun les enveloppant toutes les deux.

## Revendications

1. Dispositif pour renforcer un élément en béton (1) à la compression, comprenant au moins une barre (3) résistant à la compression longitudinale logée sans adhérence dans un canal (2) évidé dans ledit élément, caractérisé en ce que l'une au moins (3₁) des deux extrémités de la barre est associée à un cadre rigide (4) logé dans une cavité (5) de l'élément accessible de l'extérieur de cet élément et agencé de façon à recevoir de manière amovible un générateur de poussée (7), un côté (4₂) de ce cadre étant agencé de façon à faire prendre appui longitudinalement la barre sur le béton, directement ou non, dans le sens tendant à écarter ce béton de la barre et donc à résister à une poussée (F) exercée en sens inverse et son autre côté (4₁) étant traversé par l'extrémité de barre concernée et étant agencé de façon à coopérer avec un organe unidirectionnel (8,9) permettant successivement de faire repousser longitudinalement de façon réglable ladite extrémité par le générateur de poussée, puis de bloquer cette extrémité par rapport au cadre dans le sens correspondant à la rentrée de l'extrémité dans le cadre

2. Dispositif de renforcement selon la revendication 1, caractérisé en ce que l'extrémité de barre considérée (3₁) est filetée, en ce que la traversée du cadre (4) par cette extrémité filetée est effectuée avec jeu au droit d'un alésage (6) à face lisse et en ce que l'organe de blocage unidirectionnel est un écrou (8) vissé sur l'extrémité filetée à l'extérieur du cadre.

3. Dispositif de renforcement selon la revendication 1, caractérisé en ce que l'organe de blocage unidirectionnel est un mors tronconique fendu (9) à surface extérieure tronconique et à surface intérieure cylindrique propre à entourer quasi-jointivement l'extrémité de barre considérée (3₁), et en ce que la traversée du cadre par cette barre est effectuée au droit d'un alésage tronconique (6) propre à recevoir jointivement ledit mors.

4. Dispositif de renforcement selon l'une quelconque des précédentes revendications, caractérisé en ce que le côté du cadre (4) opposé à celui (4₁) traversé par l'extrémité de barre considérée (3₁) est lui-même traversé par une extrémité d'une autre barre s'étendant dans le prolongement longitudinal de la première et coopère avec un organe de blocage unidirectionnel identique à celui précédemment mentionné.

5. Dispositif de renforcement selon l'une quelconque des précédentes revendications, caractérisé en ce que l'organe de poussée (7) est un vérin hydraulique.

6. Dispositif de renforcement selon la revendication 5, caractérisé en ce que le vérin hydraulique comprend une pluralité de vérins élémentaires montés en parallèle de façon à solliciter à l'écartement mutuel un carter (11) comprenant les cylindres (12) de ces vérins élémentaires et équipé d'une poignée (17) et un palonnier (14) solidaire des pistons (15) desdits vérins élémentaires, l'ensemble du carter et du palonnier présentant la forme extérieure d'une valise dessinée et dimensionnée de façon à pouvoir être logée de manière facilement amovible dans le cadre (4) avec prises d'appui du carter et du palonnier contre respectivement l'extrémité de barre (3₁) à comprimer et le cadre (4) ou l'extrémité contiguë d'une seconde barre à comprimer.

7. Ouvrage en béton comportant une portion travaillant à la compression, caractérisé en ce que cette portion est renforcée par un dispositif à barre comprimée (3) et cadre (4) conforme à l'une quelconque des précédentes revendications.

8. Tronçon de pont en béton (20) monté en encorbellement ou porte-à-faux à partir d'une pile (21), selon la revendication 7, caractérisé en ce qu'il présente un intrados (24) renforcé par un dispositif conforme à l'une quelconque des revendications 1 à 6.

9. Poutre en béton (29) dont les deux extrémités reposent respectivement sur deux appuis (30), selon la revendication 7, caractérisée en ce qu'elle présente une portion supérieure (31) renforcée par un dispositif conforme à l'une quelconque des revendications 1 à 6.

10. Chaussée en béton (37) selon la revendication 7, caractérisée en ce qu'elle comporte, juxtaposée à une portion passive (38) à soumettre à une compression horizontale longitudinale, au moins une portion active (39) renforcée par un dispositif conforme à l'une quelconque des revendications 1 à 6.

## Patentansprüche

1. Vorrichtung zum Verstärken eines Betonelements (1) gegenüber Druck, welche wenigstens eine dem Longitudinaldruck widerstehende, in einem in dem Element ausgenommenen Kanal (2) ohne anzuhaften aufgenommene Stange (3) umfaßt, dadurch gekennzeichnet, daß wenigstens eines (3₁) der beiden Enden der Stange mit einem steifen Rahmen (4) verbunden ist, welcher in einem von außerhalb des Elements zugänglichen Hohlraum (5) dieses Elements aufgenommen ist und dazu ausgebildet ist, eine Schuberzeugungseinrichtung (7) in herausnehmbarer Weise aufzunehmen, wobei eine Seite (4₂) dieses Rahmens dazu ausgebildet ist, die Stange an dem Beton unmittelbar oder mittelbar in der zum Auseinanderspreizen des Betons und der Stange und somit zum Widerstehen eines in umgekehrter Richtung ausgeübten Schubs (F) neigenden Richtung longitudinal abzustützen, wobei seine andere Seite (4₁) von dem betrachteten Ende der Stange durchsetzt ist und dazu ausgebildet ist, mit einem Unidirektional-Organ (8, 9) zusammenzuwirken, welches es in Aufeinanderfolge ermöglicht, das bezeichnete Ende in regelbarer Weise durch die Schuberzeugungseinrichtung longitudinal zurückzudrängen und dieses Ende dann relativ zum Rahmen in der Richtung zu sperren, welche der Rückkehr des Endes in den Rahmen zugeordnet ist.

2. Verstärkungsvorrichtung nach Anspruch 1, dadurch gekennzeichnet, daß das betrachtete Ende (3₁) der Stange ein Gewinde aufweist, daß das mit Gewinde versehene Ende den Rahmen (4) durch einen glatte Seiten aufweisenden Durchgang (6) mit Spiel durchsetzt und daß das Unidirektional-Sperrorgan eine außerhalb des Rahmens auf das mit Gewinde versehene Ende aufgeschraubte Schraubenmutter (8) ist.

3. Verstärkungsvorrichtung nach Anspruch 1, dadurch gekennzeichnet, daß das Unidirektional-Sperrorgan ein geschlitzter, kegelstumpfförmiger Backen (9) mit kegelstumpfförmiger Außenfläche und mit zylindrischer Innenfläche ist, welche dazu geeignet ist, das betrachtete Ende (3₁) der Stange quasianliegend zu umgeben, und daß diese Stange den Rahmen durch einen kegelstumpfförmigen Durchgang (6) durchsetzt, welcher dazu geeignet ist, den Backen anliegend aufzunehmen.

4. Verstärkungsvorrichtung nach einem der vorhergehenden Ansprüche, dadurch gekennzeichnet, daß die Seite des Rahmens (4), die von der von dem betrachteten Ende (3₁) der Stange durchsetzten Seite (4₁) abgewandt ist, ihrerseits von einem Ende einer weiteren, sich in longitudinaler Verlängerung der ersten Stange erstreckenden Stange durchsetzt ist und mit einem Unidirektional-Sperrorgan zusammenwirkt, welches mit dem im vorhergehenden erwähnten identisch ist.

5. Verstärkungsvorrichtung nach einem der vorhergehenden Ansprüche, dadurch gekennzeichnet, daß das Schuborgan (7) ein Hydraulikzylinder ist.

6. Verstärkungsvorrichtung nach Anspruch 5, dadurch gekennzeichnet, daß der Hydraulikzylinder eine Mehrzahl von Elementarzylindern umfaßt, welche derart parallel angeordnet sind, daß sie ein die Zylinderkammern (12) dieser Elementarzylinder umfassendes und mit einem Griff (17) ausgestattetes Gehäuse (11) und einen mit den Kolben (15) der Elementarzylinder verbundenes Balkenelement (14) zum gegenseitigen Entfernen voneinander beaufschlagen, wobei die das Gehäuse und das Balkenelement umfassende Einheit die äußere Gestalt eines Koffers aufweist, welcher derart entworfen und bemessen ist, daß er in einfach herausnehmbarer Weise in dem Rahmen (4) anordenbar ist, wobei sich das Gehäuse und das Balkenelement gegen das Ende (3₁) der zu komprimierenden Stange bzw. den Rahmen (4) oder das benachbarte Ende einer zweiten zu komprimierenden Stange abstützen.

7. Betonbauwerk mit einem druckbelasteten Abschnitt, dadurch gekennzeichnet, daß dieser Abschnitt von einer Vorrichtung mit komprimierter Stange (3) und Rahmen (4) gemäß einem der vorhergehenden Ansprüche verstärkt ist.

8. Brückenabschnitt (20) aus Beton, welcher von einem Pfeiler (21) auskragend oder überhängend angebracht ist, gemäß Anspruch 7, dadurch gekennzeichnet, daß er eine durch eine Vorrichtung gemäß einem der Ansprüche 1 bis 6 verstärkte Leibung (24) aufweist.

9. Betonträger (29), dessen beide Enden auf zwei entsprechenden Auflagern (30) ruhen, gemäß Anspruch 7, dadurch gekennzeichnet, daß er einen durch eine Vorrichtung gemäß einem der Ansprüche 1 bis 6 verstärkten oberen Abschnitt (31) aufweist.

10. Betonstraße (37) nach Anspruch 7, dadurch gekennzeichnet, daß sie neben einem passiven Abschnitt (38), welcher einem horizontalen Longitudinaldruck auszusetzen ist, wenigstens einen von einer Vorrichtung gemäß einem der Ansprüche 1 bis 6 verstärkten aktiven Abschnitt (39) aufweist.

## Claims

1. Device for reinforcing a concrete member (1) under compression, comprising at least one bar (3) resistant to longitudinal compression and housed without adhesion in a channel (2) formed in the said member, characterised in that at least one (3₁) of the two ends of the bar is associated with a rigid frame (4) housed in a cavity (5) in the member which is accessible from the outside of this member and is arranged so as to receive a thrust generator (7) in such a way as to be removable, one side (4₂) of this frame being arranged so as to cause the bar to bear longitudinally on the concrete, directly or otherwise, in the direction tending to move this concrete away from the bar and therefore to resist a thrust (F) exerted in the opposite direction, and its other side (4₁) having the end of the bar in question pass through it and being arranged so as to cooperate with a unidirectional appliance (8, 9) making it possible successively to cause the said end to be pushed back longitudinally, in an adjustable manner, by the thrust generator, and then to lock this end with respect to the frame in the direction corresponding to the entry of the end into the frame.

2. Reinforcement device according to Claim 1, characterised in that the bar end in question (3₁) is threaded, in that this threaded end is passed through the frame (4) with clearance in line with a bore (6) with a smooth face and in that the unidirectional locking appliance is a nut (8) screwed onto the threaded end outside the frame.

3. Reinforcement device according to Claim 1, characterised in that the unidirectional locking appliance is a split tapered jaw (9) with a tapered external surface and a cylindrical internal surface suitable for surrounding, more or less contiguously, the bar end in question (3₁), and in that this bar is passed through the frame in line with a tapered bore (6) suitable for receiving the said jaw contiguously.

4. Reinforcement device according to any one of the preceding claims, characterised in that the side of the frame (4) opposite to the one (4₁) through which the bar end in question (3₁) passes, itself has passing through it one end of another bar extending longitudinally in line with the first and cooperates with a unidirectional locking appliance identical to the one mentioned previously.

5. Reinforcement device according to any one of the preceding claims, characterised in that the thrust appliance (7) is a hydraulic jack.

6. Reinforcement device according to claim 5, characterised in that the hydraulic jack comprises a plurality of constituent jacks nounted in parallel so as to push, for mutual separation, a casing (11) including the cylinders (12) of these constituent jacks and equipped with a handle (17) and a beam (14) fixed to the pistons (15) of the said constituent jacks, the casing and beam assembly having the external shape of a suitcase designed and sized so as to be able to be housed, so as to be easily removable, in the frame (4) with points for the casing and beam to bear respectively against the end of the bar (3₁) to be compressed and the frame (4) or the contiguous end of a second bar to be compressed.

7. Concrete structure including a portion (perating under compression, characterised in that this portion is reinforced by a device with a compressed bar (3) and a frame (4) according to any one of the preceding claims.

8. Concrete bridge section (20) mounted in cantilever or overhang from a pile (21), according to Claim 7, characterised in that it has an intrados (24) reinforced by a device according to any one of claims 1 to 6.

9. Concrete beam (29), the two ends of which rest respectively on two supports (30), according to Claim 7, characterised in that it has a top portion (31) reinforced by a device according to any one of Claims 1 to 6.

10. Concrete roadway (37) according to claim 7, characterised in that it includes, juxtaposed with a passive portion (38) to be subjected to a longitudinal horizontal compression load, at least one active portion (39) reinforced by a device according to any one of claims 1 to 6.
